# EUROPÄISCHE PATENTSCHRIFT

(11) **EP 3 509 792 B1**
(45) Veröffentlichungstag und Bekanntmachung des Hinweises auf die Patenterteilung: **14.07.2021**
(21) Anmeldenummer: 17762110.9
(22) Anmeldetag: 05.09.2017
(51) Int. Cl.: B24B 31/06, B24B 37/10, B24B 47/04, B24B 49/16

(54) **VIBRATIONSPOLIERGERÄT**
VIBRATION POLISHING DEVICE
DISPOSITIF DE POLISSAGE PAR VIBRATION

(30) Priorität: 06.09.2016 DE 102016116676
(43) Veröffentlichungstag der Anmeldung: 17.07.2019
(73) Patentinhaber: ATM Qness GmbH, 57636 Mammelzen (DE)
(72) Erfinder: KLEY, Michael, 57612 Birnbach (DE); HÖFER, Matthias, 57581 Katzwinkel (DE)
(74) Vertreter: Blumbach · Zinngrebe Patentanwälte PartG mbB
(86) Internationale Anmeldenummer: PCT/EP2017/072199
(87) Internationale Veröffentlichungsnummer: WO 2018/046480

(56) Entgegenhaltungen:
- EP-A1- 2 638 992
- WO-A1-2006/061612
- DE-A1-102004 034 481
- DE-A1-102009 044 234
- US-A- 3 552 593
- US-A- 3 978 622

## Beschreibung

### Gebiet der Erfindung

Die Erfindung bezieht sich auf ein Vibrationspoliergerät zur Erzeugung einer oszillierenden Schwingung für eine umlaufende Förderbewegung von zu polierenden Proben, einen Polierteller, der mit dem Vibrationsantrieb fest verbunden ist und von diesem antreibbar ist, und eine Polierwanne, die zur Aufnahme eines Poliermediums sowie der zu polierenden Proben ausgebildet ist und mit dem Polierteller zur Mitnahme gekoppelt ist.

### Hintergrund und allgemeine Beschreibung der Erfindung

Ein solches Vibrationspoliergerät ist durch die US 3,137,977 bekannt geworden und umfasst einen umlaufenden Motor, der exzentrische Gewichte antreibt und dessen Gehäuse dadurch in Schwingungen gerät. Das Gehäuse ist mit einer Antriebsplatte verbunden, die über gummielastische Elemente mit einem wannenartigen Bauteil dauerhaft verbunden ist, der über ein Basisgehäuse sich an einer Tischplatte oder dergleichen abstützt. Eine Vibrationsplatte ist an sich nicht demontierbar in dem Gerät integriert und kann über einen Griff zum Reibschluss mit der Antriebsplatte gebracht werden, um in deren Schwingungen mitgenommen zu werden. Die Vibrationsplatte ist mit einem Poliermittel oder Poliertuch versehen und weist einen ringförmigen Rand auf, so dass sie als eine Polierwanne angesehen werden kann. Die zu polierenden Proben werden mittels Probenhalter in die Polierwanne eingesetzt und unterliegen infolge der Vibrationen durch den Unwuchtantrieb im Betrieb einer Orbitalbewegung und gleichzeitig einer Drehbewegung. Ein solcher Unwuchtantrieb gibt jedoch starke schädliche Vibrationen an die abstützende Umgebung des Vibrationspoliergerätes ab. Ferner ist der Austausch des Poliertellers, der eine Polierwanne bildet, nur umständlich und zeitraubend durch Demontage des Gerätes möglich.

Ferner zeigt die DE 10 2009 044234 A1 eine Vorrichtung zur Oberflächenbearbeitung mit einem Arbeitsbehälter zur Aufnahme zu bearbeitender Werkstücke und von Hilfsmaterial für die Oberflächenbearbeitung und einer Schwingantriebseinrichtung. Der Arbeitsbehälter kann dabei auf einem plattenförmigen Elektromagneten abgestellt werden, so dass, wenn der Elektromagnet aktiviert ist, eine Anziehungskraft auf den Arbeitsbehälter ausgeübt wird, um den Arbeitsbehälter schwingungsfest mit der Schwingantriebseinrichtung zu koppeln.

Ferner zeigt die US 3 978 622 A eine Vorrichtung zum Schleifen von Werkstücken, wobei das Werkstück auf einem Schleifmaterial in einer Polierschale angeordnet ist, welche wiederum von einer Trägerplatte getragen wird, welche in exzentrische Rotationsbewegung versetzt wird.

Der Erfindung liegt die Aufgabe zugrunde, ein Vibrationspoliergerät zu schaffen, bei dem wenig oder keine schädlichen Vibrationen an die abstützende Umgebung des Gerätes abgegeben werden.

Ein weiterer Aspekt der Erfindung besteht darin, eine Polierwanne, die zur Aufnahme eines Poliermediums sowie der zu polierenden Proben ausgebildet ist, so zu gestalten, dass die Polierwanne einfach von dem Vibrationspoliergerät abgenommen und einfach gegen eine andere Polierwanne, gegebenenfalls mit anderem Poliermedium, ausgetauscht werden kann.

Die Aufgabe der Erfindung wird durch den Gegenstand des unabhängigen Anspruchs 1 gelöst. Vorteilhafte Weiterbildungen der Erfindung sind in den Unteransprüchen definiert.

Im Einzelnen gibt es einen Vibrationsantrieb zur Erzeugung einer oszillierenden Schwingung für eine Umlaufbewegung von zu polierenden Proben, wobei der Vibrationsantrieb als eine Einheit einen zusätzlichen Polierteller, mit dem er fest verbunden ist, antreibt. Auf den Polierteller wird eine Polierwanne zur Mitnahme gekoppelt aufgesetzt. Die Polierwanne ist zur Aufnahme eines Poliermediums sowie der zu polierenden Proben ausgebildet. Wie üblich können die zu polierenden Proben in Probenhaltern eingesetzt sein.

Die Besonderheit liegt in dem Einsatz eines Vibrationsantriebes mit einem feststehendem Basisteil und zwei gegeneinander angetriebenen Geräteteilen, die ein Gegenschwingteil und eine Vibrationsplatte bilden. Die Vibrationsplatte ist mit einem Polierteller fest verbunden, und eine Polierwanne zur Aufnahme eines Poliermediums sowie der zu polierenden Proben ist abnehmbar an den Polierteller gekoppelt Die Vibrationsplatte und die mit dieser verbundenen bzw. gekoppelten Geräteteile bilden nach einer Drehrichtung angetriebene Trägheitsmasse, und das Gegenschwingteil mit diesem verbundene Geräteteile bilden eine weitere, in der anderen Drehrichtung angetriebene Tätigkeitsmasse, so dass der Gesamt-Masseschwerpunkt im Betrieb des Gerätes im Prinzip an konstanter Stelle bleibt und es zu keiner Schwingungsanregung an den feststehenden Basisteil kommt. Dadurch wird ein außerordentlich ruhiger Lauf des neuen Vibrationspoliergerätes erzielt, während beim Stand der Technik starke Vibrationsschwingungen an die Umgebung abgeben werden.

Der Antrieb der Vibrationsplatte und des Gegenschwingteils erfolgt gegen die Kraft von Blattfedern. Mit der Trägheitsmasse der Vibrationsplatte und der mit dieser verbundenen bzw. gekoppelten Geräteteile wird ein erstes Schwingungssystem, und mit der Trägheitsmasse des Gegenschwingteils nebst verbundener Geräteteile wird ein zweites, gegenwirkendes Schwingsystem gebildet. Jedes dieser Schwingsysteme kann eigene Resonanzfrequenzen zeigen. Bei auftretenden Resonanzfrequenzen wird der ruhige Lauf des Vibrationspoliergerätes gestört. Diese Störung kann durch einen Beschleunigungssensor festgestellt werden, dessen Signale an einem Steuerteil des Vibrationspoliergerätes rückgeführt und dort verarbeitet werden, um aus dem gestörten Betrieb herauszukommen.

Die oszillierende Schwingung führt vorzugsweise zu einer schubweisen, schräg aufwärts gerichteten Tangentialbewegung der zu polierenden Proben bezüglich des Probenumlaufs innerhalb der Polierwanne und damit insbesondere zur hüpfenden Umlaufförderung der zu polierenden Proben innerhalb der Polierwanne relativ zu dem Poliermedium, was zum Rutschen der Proben auf dem Poliermedium und zum Polieren der Proben an ihrer Unterseite führt.

Als Poliermedium wird ein Poliertuch und Poliermittel in einer Suspension bevorzugt Es sind auch andere Poliermedien brauchbar, beispielsweise feines Schleifmittel oder feines Schleif- und/oder Polierpapier.

Zur Kopplung der Polierwanne an den Polierteller wird eine magnetische Anhaftung der Polierwanne an dem Polierteller bevorzugt, was eine leicht lösbare vertikale oder axiale magnetische Befestigung der Polierwanne an dem Polierteller erzielt.

Eine Magnetplatte oder Magnetfolie kann auf der Oberseite des Poliertellers oder auf der Unterseite der Polierwanne aufgeklebt sein. Eine Stahlblechscheibe oder Magnetfolienscheibe kann auf der Unterseite der Polierwanne oder auf der Oberseite des Poliertellers aufgeklebt sein. Dies stellt eine einfache, aber wirksame lösbare Befestigungsart dar.

Zusätzlich zu der magnetischen Kopplung können noch lateral formschlüssig wirkende Formschlusseingriffsteile vorgesehen sein, die Zentrier- und Indexmittel bilden und vorzugsweise eine Zentriernabe und Indexstifte umfassen, um eine Zentrierung und Indexierung der Polierwanne zu bewirken.

Es wird bevorzugt, die Polierwanne aus einem Kunststoffmaterial mit einem Trägermaterial für ein separat handhabbares Poliermittel auf der Bodeninnenseite zu gestalten. Das Trägermaterial kann ein Poliertuch sein. Die Polierwanne hat eine umlaufende Seitenwand mit einer Nut, die sich über der Bodenwand der Polierwanne in Höhe gemäß der Dicke des Trägermaterials erstreckt und einen gummielastischen Ring aufnimmt, der das Trägermaterial am Boden der Polierwanne festdrückt und damit verhindert, dass Poliermittel-Suspension unter das Trägermaterial gerät.

Vorteilhaft ist die Polierwanne als Behälter für das Poliertuch und Poliermittel-Suspension ausgebildet und ist mit einem Deckel dicht verschließbar sowie mit einem Tragegriff ausgestattet, um als Behälter oder geschlossenes Gefäß auf dem Polierteller abgesetzt beziehungsweise von dem Polierteller abgehoben werden zu können. Für ein Vibrationspoliergerät können somit eine Vielzahl von Polierwannen oder Behältern zur Verfügung stehen, die leicht am Poliergerät gewechselt werden können und deren Spezifikation durch Aufschriften leicht erkennbar gemacht sind. Die Polierwannen oder Behälter sind zweckmäßigerweise stapelbar gestaltet Bei den durchzuführenden Polierarbeiten können unterschiedliche Polierwannen oder Behälter mit unterschiedlichen Graden der Körnung des Poliermittels nacheinander angewendet werden, ohne dass dies zu Komplikationen in der Bearbeitung der zu polierenden Proben führt. Die Proben können nämlich zwischen den einzelnen Bearbeitungsschritten gesäubert werden, um Verschleppen von unterschiedlicher Körnung des Poliermediums zwischen einzelnen Behältern zu vermeiden. Abgesehen davon sind auch die Behälter leicht reinigbar.

Hinsichtlich der Konstruktion des Vibrationsantriebes ist die Vibrationsplatte an dem Polierteller durch Verschraubung befestigt. Das Basisteil und das Gegenschwingteil sind ringförmig oder scheibenförmig ausgebildet und über erste Blattfedern verbunden. Diese Blattfedern erstrecken sich gemäß radiale Schraubwendelflächen um die zentrale Geräteachse und führen die Drehschwingungsbewegungen des Gegenschwingteils relativ zum Basisteil.

Die Vibrationsplatte des Vibrationsantriebes ist mit dem Basisteil über zweite Blattfedern verbunden, welche sich wie die ersten Blattfedern gemäß radiale Schraubwendelflächen um die zentrale Achse des Gerätes erstrecken. Ein elektromotorischer Antrieb ist zwischen Gegenschwingteil und Vibrationsplatte angeordnet und umfasst vorzugsweise eine Magnetspule oder einen Elektromagneten am Gegenschwingteil sowie einen Magnetanker an der Vibrationsplatte, um im Betrieb gegenläufige, oszillierende Drehschwingungsbewegungen zwischen diesem Gegenschwingungsteil und der Vibrationsplatte zu erzeugen, indem der Elektromagnet ein und ausgeschaltet wird, wobei der Magnetanker die Blattfedern spannt beziehungsweise entspannen lässt. Dabei hebt sich die Vibrationsplatte ein wenig von dem Gegenschwingteil ab, wenn die Blattfedern durch den Antrieb gespannt werden, und wenn der Antrieb kurzzeitig ausgeschaltet wird, bewegt sich die Vibrationsplatte wieder auf das Gegenschwingteil zurück. Durch ein periodisches Ein- und Ausschalten des Antriebes kann somit eine Drehschwingungsbewegung der Vibrationsplatte zum Gegenschwingteil erzeugt werden.

Der Vibrationsantrieb mit Basisteil, Gegenschwingteil und Vibrationsplatte, die paarweise über die ersten und die zweiten Blattfedern miteinander verbunden sind, ermöglichen einen Schwingkräfteausgleich, bei dem wenig Vibrationsenergie in die Umgebung abgestrahlt wird, verglichen mit einem Unwuchtantrieb, wie diese bei bisherigen Vibrationspoliergeräten der Fall ist.

Da die Trägheitsmassen bei dem neuen Vibrationspoliergerät einander entgegengesetzt schwingen, bleibt der Masseschwerpunkt in etwa in Ruhe, so dass die Abstützkräfte auf den Standort des Vibrationspoliergeräts in etwa konstant bleiben und kaum Vibrationen auf die Umgebung abgegeben werden. Somit wird mit dem erfindungsgemäßen Vibrationspoliergerät ein außerordentlich ruhiger Lauf erzielt.

### Kurzbeschreibung der Figuren

Im Folgenden wird ein Ausführungsbeispiel anhand der Zeichnungen beschrieben. Dabei zeigen:
- Fig. 1: einen schematischen Längsschnitt durch ein Vibrationspoliergerät,
- Fig. 2: einen schematischen Querschnitt durch das Vibrationsgerät,
- Fig. 3: eine vergrößerte Einzelheit aus Figur 2,
- Fig. 4: einen Vibrationsantrieb in Seitenansicht, teilweise geschnitten,
- Fig. 5: eine perspektivische Ansicht von oben auf eine Polierwanne,
- Fig. 6: eine perspektivische Ansicht von unten auf eine Polierwanne,
- Fig. 7: eine perspektivische Ansicht von oben auf einen Polierwannedeckel,
- Fig. 8: eine perspektivische Ansicht eines Vibrationsantriebs mit aufgesetzter Polierwanne von unten,
- Fig. 9: eine Schnittansicht eines Probehalters, und
- Fig. 10: eine perspektivische Gesamtansicht eines Vibrationspoliergeräts.

### Detaillierte Beschreibung der Ausführungsbeispiele

Die Hauptteile des Vibrationspoliergerätes sind ein Vibrationsantrieb 1, ein Polierteller 2 und eine Polierwanne 3. Außerdem umfasst das Gerät noch einen Steuerteil 4 und ein Schutzgehäuse 5.

Der elektromotorische Vibrationsantrieb 1 (Fig. 4) umfasst ein ringförmiges oder scheibenförmiges Basisteil 11, ein ringförmiges oder scheibenförmiges Gegenschwingteil 12, eine Vibrationsplatte 13 sowie einen elektromotorischen Antrieb mit einem ersten Antriebsteil 14 und einem zweiten Antriebsteil 15. Das Basisteil 11 ist mit dem Gegenschwingteil 12 über erste Blattfedern 16 verbunden. Ferner ist das Basisteil 11 über zweite Blattfedern 17 mit der Vibrationsplatte 13 verbunden. Die Blattfedern 16 und 17 bilden jeweils drei Federpakete, die um den Umfang des Gerätes verteilt angeordnet sind. Dem Vibrationsantrieb 1 kann eine Mittel- oder Symmetrieachse 10 zugeordnet werden, zu der die Blattfedern 16 und 17 wie Gangstücke einer mehrgängigen, sehr steil verlaufenden Schraube Schraubwendelflächen bilden, die sich radial zur Mittelachse 10 erstrecken und einen Neigungswinkel zur Mittelachse 10 von 18° einnehmen. Die Struktur des Vibrationsantriebes 1 ist ausführlich in DE 10 2004 034 481 B4 oder US 7 143 891 B2 beschrieben, auf die diesbezüglich hiermit Bezug genommen wird und die hiermit durch Referenz zum Gegenstand der vorliegenden Offenbarung gemacht werden.

Wie Figur 1 und 2 zeigen, ist der Polierteller 2 mit dem Vibrationsantrieb 1 fest verbunden, und zwar an die Vibrationsplatte 13 bei 24 angeschraubt und bei 25 indexiert. Auf seiner Oberseite weist der Polierteller 2 als eine erste ferromagnetische Schicht eine Magnetplatte oder eine Magnetfolie 21 (Fig. 3) auf, die an die Oberseite des Poliertellers 2 befestigt, in diesem Beispiel angeklebt ist. Kopfbolzen 23, die in Eingriffsöffnungen 33 der Polierwanne 3 eingreifen, können als Formschluss-Eingriffsteile einer Schnellkupplung angesehen werden.

Die Polierwanne 3, vorzugsweise aus Kunststoff, ist mit dem Polierteller 2 zur Mitnahme gekoppelt und weist zu diesem Zweck an ihrer Unterseite eine Magnetfolienscheibe oder Stahlblechscheibe 31 als eine zweite ferromagnetische Schicht auf und kann an der Unterseite der Polierwanne 3 angeklebt sein. Wenn die Polierwanne 3 auf den Polierteller 2 gesetzt worden ist, wirken die ferromagnetischen Schichten zur Kopplung der Polierwanne 3 mit dem Polierteller 2 zusammen, wodurch die Polierwanne 3 in die oszillierende Schwingung des Poliertellers 2 mitgenommen wird.

Der Polierteller 2 ist mittels einer zentralen Schraube 24 und einer Zentrierscheibe 22 auf der Oberseite der Vibrationsplatte 13 befestigt und wird durch exzentrisch angeordnete Indexstifte 25 indexiert.

Die Zentrierscheibe 22 greift in eine zentrale Aussparung 32 in der Bodenwand der Polierwanne 3 ein, um die Polierwanne 3 zu zentrieren. Desgleichen greifen die Kopfbolzen 23 in entsprechende Bodenaussparungen 33 der Polierwanne 3 ein, um einen Formschluss gegen relative Drehung zwischen dem Vibrationsantrieb 1 bzw. dem Polierteller 2 und der Polierwanne 3 zu ergeben.

Die Polierwanne 3 ist in Figur 5 und 6 perspektivisch dargestellt und zeigt die Stahlblechscheibe 31 an der Unterseite der Bodenwand. Die Polierwanne 3 weist eine Seitenwand 34 mit daran angebrachten Tragegriff 35 auf. Wie aus Figur 3 und 5 ersichtlich, weist die Seitenwand 34 eine umlaufende Keilnut 36 auf, unter der sich ein Aufnahmeraum für ein Poliertuch 6 (Figur 3) befindet. Der Rand des Poliertuches 6 wird durch einen gummielastischen Ring 37 festgeklemmt, der in die Keilnut 36 eingreift und den Rand des Poliertuches 6 niederhält. Fingeröffnungen 38 an der Seitenwand 34 erleichtern die Entnahme des elastischen Ringes 37 aus der Nut 36 und damit den Wechsel des Poliertuches 6, das an seiner Unterseite mit magnetisierten, ferromagnetischen Mitteln versehen ist, um gut anzuliegen und zu haften. Es wird bevorzugt, die Polierwanne aus einem Kunststoffmaterial zu fertigen. Das Poliertuch 6 ist ein Trägermaterial, auf das eine Poliermittel-Suspension aufgegeben wird.

Die Polierwanne 3 kann mit einem verriegelbaren Deckel 7 (Fig. 6, 7) verschlossen werden, so dass ein verschließbarer Behälter für das Poliertuch und die Poliermittel-Suspension entsteht. Der Deckel 7 weist Vorsprünge 72 und 73 auf, die in die Bodenaussparungen 32 und 33 der Polierwanne passen, so dass verschlossene Polierwannen 3 (Fig. 6, 7) übereinander stapelbar sind. Es ist vorgesehen, zu einem Vibrationspoliergerät eine gewisse Anzahl von solchen Polierwannen (Fig. 6, 7) bereitzustellen, die Poliermittel-Suspensionen mit unterschiedlicher Körnung fassen können. Auf diese Weise wird ermöglicht, das Vibrationspoliergerät zunächst als Feinschliffgerät für zu polierende Proben und anschließend als Endpoliergerät zu nutzen.

Wie am besten aus Figur 3 ersichtlich, befindet sich zwischen dem Polierteller 2 und der Polierwanne 3 ein Randspalt 29, in den ein Werkzeug eingreifen kann, um die Polierwanne 3 sanft von dem Polierteller 2 abzuheben. Das sanfte Abheben kann mechanisiert werden, indem z.B. ein Griff mit Nocken am vorderen Ende in den Spalt 29 eingreift (nicht gezeigt), wobei durch Drehen des Werkzeugs der Nocken den Spalt 29 erweitert und damit die Polierwanne 3 gegen die magnetische Anhaftkraft vom Polierteller 2 sanft abhebt. Es genügt auch, die Polierwanne an den Griffen 35 sanft anzuheben.

Wie gemäß Figur 1 ersichtlich, bilden der Vibrationsantrieb 1, der Polierteller 2 und die Polierwanne 3 eine erste Einheit, die in dem Schutzgehäuse 5 neben dem Steuerteil 4 als zweite Einheit angeordnet ist, Das Schutzgehäuse 5 weist insgesamt eine keilförmige Gestalt mit abgestumpfter Keilspitze 51 auf, innerhalb welcher der Steuerteil 4 untergebracht ist. Die Oberseite des Schutzgehäuses 5 im Bereich der abgestumpften Keilspitze 51 ist als Bedienungspanel gestaltet und kann einen Touchscreen 52 aufweisen. Ein Gehäusedeckel 53 dient zur Abdeckung des Vibrationspoliergerätes,

Fig. 8 zeigt den Vibrationsantrieb 1 mit aufgesetzter Poiierwanne 3 sowie mit einem Beschleunigungssensor 18, der die Beschleunigungen zwischen Polierteller 2 und Polierwanne 3 zu messen und daraus Beschleunigungssignale zu bilden in der Lage ist. Diese Signale werden zu dem Steuerteil 4 rückgeführt, um regelnd in die dem Vibrationsantrieb zugeführte Spannung, Stromstärke und Impulsgabe einzugreifen.

Fig. 9 zeigt eine Schnittaussicht durch eine Probe 8 und einen Probehalter, mit dem die Probe 8 passend festgeklemmt werden kann, um mit der Unterseite 8 auf das Poliertuch 6 aufgesetzt zu werden.

Der Betrieb des Vibrationspoliergeräts geht wie folgt vor sich.

Zunächst werden mehrere zu polierende Proben 8 für den Poliervorgang vorbereitet. Dies bedeutet in den meisten Fällen, dass die Proben in Probenhaltern 9 so positioniert werden, dass die zu polierende Fläche 81 von dem Probenhalter vorsteht.

Das Steuergerät 4 wird zur Abgabe von elektrischen Strömen vorgegebener Frequenz und Stärke eingeschaltet, um den Vibrationsantrieb 1 in Gang zu setzen. Die erzeugten Schwingungen an der Vibrationsplatte 13 sind oszillierend und führen dazu, dass die auf der Polierwanne befindlichen und zu polierenden Proben 8 in schubweise hüpfende Bewegung geraten und dabei umlaufend in der Polierwanne 3 angetrieben werden. Bei jedem Spannungsstoß bewegen sich der erste oder zweite Antriebsteil 14,15 relativ zueinander und damit auch der Gegenschwingungsteil 12 zu der Vibrationsplatte 13, wodurch die Blattfedern 16 und 17 gespannt werden, und wenn der Spannungsimpuls zurückgeht, führen die Blattfedern 16 und 17 die Geräteteile in ihre Ausgangslage zurück. Der Polierteller 2 ist mit der Vibrationsplatte 13 fest verbunden und macht so deren Bewegungen mit. Dies gilt aber auch für die Polierwanne 3, da diese mechanisch und/oder magnetisch mitgenommen wird. Die Indexstifte 25 verhindern eine ungewollte Drehbewegung der Polierwanne 3 zu dem Polierteller 2.

Die beschriebene Ausführungsform ist beispielhaft zu werten. Es sind mannigfaltige Abwandlungen möglich. Bewegungen können bekanntlich überlagert werden. Es können zwei erste Antriebsteile und zwei zweite Antriebsteile vorgesehen sein, deren erzeugte Bewegungen überlagert werden, um den Umlauf des zu polierenden Proben in der topfförmigen Polierwanne zu begünstigen. Mit drei ersten und zweiten Antriebsteilen kann ein noch günstigeres Ergebnis erzielt werden.

## Patentansprüche

1. Vibrationspoliergerät umfassend:
- einen Vibrationsantrieb (1)
- einen Polierteller (2), der mit dem Vibrationsantrieb (1) fest verbunden ist, und
- eine Polierwanne (3), die zur Aufnahme eines Poliermediums sowie der zu polierenden Proben (8) ausgebildet ist und an den Polierteller (2) gekoppelt ist,
**dadurch gekennzeichnet, dass** der Vibrationsantrieb (1) einen Basisteil (11), einen Gegenschwingteil (12), eine Vibrationsplatte (13), einen ersten Antriebsteil (14) und einen zweiten Antriebsteil (15) aufweist,
wobei das Basisteil (11) und das Gegenschwingteil (12) über erste Blattfedern (16) verbunden sind, deren Hauptebenen sich gemäß radialer Schraubwendelflächen um eine zentrale Achse (10) gruppieren,
wobei das Basisteil (11) und die Vibrationsplatte (13) über zweite Blattfedern (17) verbunden sind, deren Hauptebenen sich gemäß radialer Schraubwendelflächen um die zentrale Achse (10) gruppieren, und
wobei der erste Antriebsteil (14) sich an dem Gegenschwingteil (12) abstützend und der zweite Antriebsteil (15) sich an der Vibrationsplatte (13) abstützend angeordnet sind, um im Betrieb des Vibrationsantriebes (1) gegenläufige oszillierende Drehschwingungsbewegungen zwischen Gegenschwingungsteil (12) und Vibrationsplatte (13) zu erzeugen.

2. Vibrationspoliergerät nach Anspruch 1, ferner umfassend:
- einen Steuerteil (4) zur Energieversorgung des ersten und zweiten Antriebteils hinsichtlich Spannung, Stromstärke und Impulsbildung, und
- einen Beschleunigungssensor (18), der im Betrieb des Geräts auftretende Beschleunigungen an dem Gegenschwingteil (12) und an der Vibrationsplatte (13) und damit auch zum Polierteller (2) und zur Polierwanne (3) misst und daraus Beschleunigungssignale bildet, die an den Steuerteil (4) rückgeführt werden.

3. Vibrationspoliergerät nach Anspruch 1 oder 2,
wobei das Poliermedium ein Trägermaterial und Poliermittel umfasst.

4. Vibrationspoliergerät nach Anspruch 3,
wobei das Trägermaterial ein Poliertuch (6) ist und das Poliermittel in einer Poliermittel-Suspension vorliegt.

5. Vibrationspoliergerät nach einem der Ansprüche 1 bis 4,
wobei die Polierwanne (3) abnehmbar an den Polierteller (2) gekoppelt ist.

6. Vibrationspoliergerät nach Anspruch 5,
wobei die abnehmbare Kopplung der Polierwanne (3) an dem Polierteller (2) mittels magnetischer Haltekraft erfolgt.

7. Vibrationspoliergerät nach Anspruch 6,
wobei ferromagnetische Schichten oder Teile auf der Oberseite des Poliertellers (2) und der Unterseite der Polierwanne (3) angebracht sind.

8. Vibrationspoliergerät nach einem der Ansprüche 5 - 7,
wobei die Polierwanne (3) als Kunststoffbehälter für das Trägermaterial und Poliermittel-Suspension ausgebildet ist und mit einem Deckel (7) verschließbar ist sowie einen Tragegriff (35) aufweist, um als geschlossenes Gefäß auf den Polierteller (2) abgesetzt beziehungsweise von dem Polierteller (2) abgehoben werden zu können.

9. Vibrationspoliergerät nach Anspruch 8,
wobei geschlossene Gefäße aufeinander stapelbar sind.

10. Vibrationspoliergerät nach Anspruch 9,
wobei die Polierwanne (3) an ihren Boden eine zentrale Aussparung (32) und der Deckel (7) auf seiner Oberseite eine zentrale Erhebung (72) aufweisen, so dass aufeinander gestapelte Gefäße mit ihrer jeweiligen zentralen Aussparung (32) auf die jeweilig darunter liegende Erhebung (72) steckbar sind.

11. Vibrationspoliergerät nach einem der Ansprüche 1 bis 10,
wobei Zentrier- und/oder Indexmittel (22, 32; 23,33) zwischen dem Polierteller (2) und der Polierwanne (3) angeordnet sind.

12. Vibrationspoliergerät nach einem der Ansprüche 1 - 11,
wobei die Polierwanne (3) eine Bodenwand mit einem Aufnahmeraum für das Poliermedium und eine umlaufende Seitenwand (34) mit Keilnut (36) zur Aufnahme eines gummielastischen Ringes (37) aufweist, der zum Festklemmen des Randes eines Poliertuches (6) angeordnet ist, das Teil des Poliermediums bildet.

## Claims

1. A vibration polishing device comprising:
- a vibration drive (1);
- a polishing disc (2) firmly connected to the vibration drive (1); and
- a polishing bowl (3) adapted to receive a polishing medium and the samples (8) to be polished, and which is coupled to the polishing disc (2);
**characterized in that** the vibration drive (1) comprises
a base part (11), a counter-oscillating part (12), a vibration plate (13), a first drive part (14), and a second drive part (15);
wherein the base part (11) and the counter-oscillating part (12) are coupled by first leaf springs (16) having their main planes grouped around a central axis (10) in accordance with radial helical surfaces;
wherein the base part (11) and the vibration plate (13) are coupled by second leaf springs (17) having their main planes grouped around the central axis (10) in accordance with radial helical surfaces; and
wherein the first drive part (14) is arranged so as to be supported on the counter-oscillating part (12), and the second drive part (15) is arranged so as to be supported on the vibration plate (13), for generating oppositely oscillating rotational oscillatory movements between the counter-oscillating part (12) and the vibration plate (13) when the vibration drive (1) is in operation.

2. The vibration polishing device according to claim 1, further comprising;
- a control unit (4) for power supply to the first and second drive parts in terms of voltage, current, and pulse formation; and
- an acceleration sensor (18) which measures accelerations occurring when the device is in operation, on the counter-oscillating part (12) and on the vibration plate (13) and thus also to the polishing disc (2) and to the polishing bowl (3) and which generates acceleration signals based thereon, which are fed back to the control unit (4).

3. The vibration polishing device according to claim 1 or 2,
wherein the polishing medium comprises a carrier material and polishing agent.

4. The vibration polishing device according to claim 3,
wherein the carrier material is a polishing cloth (6) and the polishing agent is provided in the form of a polishing agent suspension.

5. The vibration polishing device according to any one of claims 1 to 4,
wherein the polishing bowl (3) is coupled to the polishing disc (2) so as to be detachable.

6. The vibration polishing device according to claim 5,
wherein the detachable coupling of the polishing bowl (3) to the polishing disc (2) is by magnetic holding force.

7. The vibration polishing device according to claim 6,
wherein ferromagnetic layers or parts are attached on the upper side of the polishing disc (2) and on the underside of the polishing bowl (3).

8. The vibration polishing device according to any one of claims 5 to 7,
wherein the polishing bowl (3) is in the form of a plastic container for the carrier material and for the polishing agent suspension and can be closed with a lid (7) and has a carrying handle (35) to be placed on the polishing disc (2) and lifted from the polishing disc (2) as a closed container.

9. The vibration polishing device according to claim 8,
wherein closed containers are stackable one above the other.

10. The vibration polishing device according to claim 9,
wherein the polishing bowl (3) has a central recess (32) at its underside and the lid (7) has a central projection (72) on its upper side such that containers to be stacked one above the other can be fitted with their respective central recess (32) onto the respective underlying projection (72).

11. The vibration polishing device according to any one of claims 1 to 10,
wherein centring and/or indexing means (22, 32; 23, 33) are provided between the polishing disc (2) and the polishing bowl (3).

12. The vibration polishing device according to any one of claims 1 to 11,
wherein the polishing bowl (3) has a base wall with a receiving space for the polishing medium and a circumferential lateral wall (34) with a spline groove (36) for receiving a rubber-elastic ring (37) which is adapted to clamp the edge of a polishing cloth (6) that forms part of the polishing medium.

## Revendications

1. Dispositif de polissage par vibration, comprenant :
- un moyen d'entraînement vibratoire (1),
- un plateau de polissage (2) qui est solidaire du moyen d'entraînement vibratoire (1),
et
- une cuve de polissage (3) qui est agencée pour accueillir un milieu de polissage ainsi
que les échantillons (8) à polir et est couplée au plateau de polissage (2), **caractérisé en ce que** le moyen d'entraînement vibratoire (1) présente un élément de base (11), un élément de contre-oscillation (12), une plaque vibrante (13), un premier élément d'entraînement (14) et un deuxième élément d'entraînement (15),
l'élément de base (11) et l'élément de contre-oscillation (12) étant reliés par des premières lames de ressort (16) dont les plans principaux sont groupés suivant des surfaces hélicoïdales radiales autour d'un axe central (10),
l'élément de base (11) et la plaque vibrante (13) étant reliés par des deuxièmes lames de ressort (17) dont les plans principaux sont groupés suivant des surfaces hélicoïdales radiales autour de l'axe central (10), et
le premier élément d'entraînement (14) étant disposé de manière à prendre appui sur l'élément de contre-oscillation (12) et le deuxième élément d'entraînement (15) étant disposé de manière à prendre appui sur la plaque vibrante (13), afin de générer des mouvements d'oscillation torsionnelle opposés entre l'élément de contre-oscillation (12) et la plaque vibrante (13), lors du fonctionnement du moyen d'entraînement vibratoire (1).

2. Dispositif de polissage par vibration selon la revendication 1, comprenant en outre :
- un élément de commande (4) destiné à l'alimentation en énergie des premier et deuxième éléments d'entraînement en termes de tension, d'intensité de courant et de formation d'impulsions, et
- un capteur d'accélération (18) qui mesure les accélérations, produites lors du fonctionnement du dispositif, sur l'élément de contre-oscillation (12) et la plaque vibrante (13) et donc aussi sur le plateau de polissage (2) et la cuve de polissage (3), et génère à partir de celles-ci des signaux d'accélération qui sont renvoyés à l'élément de commande (4).

3. Dispositif de polissage par vibration selon la revendication 1 ou 2, dans lequel le milieu de polissage comprend un matériau support et un agent de polissage.

4. Dispositif de polissage par vibration selon la revendication 3, dans lequel le matériau support est une toile de polissage (6), et l'agent de polissage est présent dans une suspension d'agent de polissage.

5. Dispositif de polissage par vibration selon l'une des revendications 1 à 4, dans lequel la cuve de polissage (3) est couplée de façon amovible au plateau de polissage (2).

6. Dispositif de polissage par vibration selon la revendication 5, dans lequel le couplage amovible de la cuve de polissage (3) au plateau de polissage (2) est réalisé au moyen d'une force de maintien magnétique.

7. Dispositif de polissage par vibration selon la revendication 6, dans lequel des couches ou des pièces ferromagnétiques sont fixées sur la face supérieure du plateau de polissage (2) et sur la face inférieure de la cuve de polissage (3).

8. Dispositif de polissage par vibration selon l'une des revendications 5 à 7, dans lequel la cuve de polissage (3) est réalisée sous forme de récipient en plastique pour le matériau support et la suspension d'agent de polissage et peut être fermée avec un couvercle (7) et présente une poignée de transport (35) afin de pouvoir être posée en tant que récipient fermé sur le plateau de polissage (2) ou de pouvoir être retirée du plateau de polissage (2).

9. Dispositif de polissage par vibration selon la revendication 8, dans lequel des récipients fermés peuvent être superposés les uns sur les autres.

10. Dispositif de polissage par vibration selon la revendication 9, dans lequel la cuve de polissage (3) présente un évidement (32) central dans son fond, et le couvercle (7) présente une saillie (72) centrale sur sa face supérieure, de sorte que des récipients superposés peuvent être rapportés avec leur évidement (32) central respectif sur la saillie (72) située respectivement en-dessous.

11. Dispositif de polissage par vibration selon l'une des revendications 1 à 10, dans lequel des moyens de centrage et/ou d'indexation (22, 32 ; 23, 33) sont disposés entre le plateau de polissage (2) et la cuve de polissage (3).

12. Dispositif de polissage par vibration selon l'une des revendications 1 à 11, dans lequel la cuve de polissage (3) présente une paroi de fond dotée d'un espace de réception pour le milieu de polissage, et une paroi latérale (34) périphérique dotée d'une rainure à clavette (36) destinée à accueillir un anneau (37) ayant l'élasticité du caoutchouc qui est mis en place en vue du serrage du bord d'une toile de polissage (6) qui fait partie du milieu de polissage.
